# EUROPÄISCHE PATENTANMELDUNG

(11) **EP 1 504 700 A1**
(43) Veröffentlichungstag der Anmeldung: **09.02.2005**
(21) Anmeldenummer: 04405219.9
(22) Anmeldetag: 08.04.2004
(51) Int. Cl.: A47G 25/14

(54) **Kleiderbügel-Transporter**

(30) Priorität: 14.05.2003 CH 20030855
(71) Anmelder: Späni, Toni, 8102 Oberengstringen (CH)
(72) Erfinder: Späni, Toni, 8102 Oberengstringen (CH)

(57) **Zusammenfassung**

Der Kleiderbügeltransporter liegt direkt am Arm auf, auf den beiden untenliegenden Schienen können, je nach Gewicht, 10 bis 20 Bügel schnell und sicher aufgehängt werden. Das Gewicht liegt nicht mehr auf der Hand und schneidet nirgens ein, sondern liegt mit einem weichen Schaumstoff auf dem Oberarm. Der Fingerhandgriff mit dem Anti-Rutschsystem ist leicht zu halten und verhindert ein Entgleiten nach unten.

## Beschreibung

Der hier beschriebene Kleiderbügeltransporter ist von einfacher Bauweise und kann aus verschiedenen Materialien bestehen.

Vorzugsweise aus Aluminium oder Chromestahl, in zweiter Phase aus Kunstoff oder Plexiglas. Die Materialien müssen hautverträglich und leicht in der Handhabung sein. Die Aufhängeschienen des Kleiderbügeltransporter verlaufen parallel zum Arm des Trägers und können von jedermann mit dem linken, wie auch mit dem rechten Arm getragen werden.

Der Transporter dient dazu, um von jedem Ort aus, alle Arten von Kleiderbügelen in jeder Form, mit oder ohne Kleider, aufzunehmen, einzuhängen, zu ordnen, zu zählen und speziell von A nach B zu transportieren.

Die bisher von dem Verkaufspersonal in den Warenhäusern transportierten Kleidern; werden vom Hauptständer in die Verkaufsregale feinverteilt. Alle Bügel werden auf die eine , oder sogar auf beide Hände eingehängt und zum Verkaufsort getragen.
Der Nachteil liegt darin, dass alle Kleiderbügel mit dem Hacken, je nach Gewicht, auf der Hand einschneiden und zu schmerzhaften Schwellungen und Rötungen führen kann. Im Extremfall sind Angestellt in aerztlicher Behandlung und fallen für viele Arbeitsstunden im Betrieb aus.

Unser Kleiderbügeltransporter ist für alle Branchen gedacht, welche täglich Kleider für die Kundschaft bereitstellt, einhängt, umhängt, abholt, in die Gestelle einsortiert, von den Gardaroben einsammelt um wieder an die Verkaufsgestelle zu transportieren.

Ein wesentlicher Vorteil liegt darin, dass der Kleiderbügeltansporter direkt am Arm liegt, die beiden untenliegenden Schienen zur Aufnahme der Bügel von je nach Gewicht 10 bis 20 Stück schnell und sicher eingehängt werden kann. Das Gewicht liegt nicht mehr auf der Hand und schneidet nirgens ein, sondern liegt mit einem weichen Schaumstoff auf dem Oberarm. Der Fingerhandgriff mit dem Rutschsystem ist leicht zu halten und verhindert ein Entgleiten nach unten.

### Patentansprüche:

Der Kleiderbügeltransporter (1) bestehend aus einer anliegenden Form am Arm des Trägers, welche vom Fingerhandgriff (2) aus, mit zwei untenliegenden Schienen (3) in gerader (4) oder gerippter (5) Form, durch ein runden U-förmigen Gewichtshalter (6) welcher armseitig mit einem Weichschaumstoff bestückt ist (7) um die Gewichte abzufedern. Oberhalb des Fingerhandgriffes ist der Sicherheitsdeckel (8) um das Gewicht nach vorn gut zu kontrollieren. Der Absatz (9), welcher ein vorgleiten der zu transportierenden Kleiderbügel verhindern soll, ist für die Gewichtsverteilung verantwortlich. Der Steg (10) welcher von leichter Bauweise ist, dient als Stabilisator und Halter der ganzen Konstruktion.

## Patentansprüche

1. Der Kleiderbügeltransporter ( 1 ) bestehend aus einer anliegenden Form am Arm des Trägers , welche vom Fingerhandgriff (2) aus, mit zwei untenliegenden Schienen (3) in gerader (4) oder gerippter (5) Form, durch ein runden U-förmigen Gewichtshalter (6) welcher armseitig mit einem Weichschaumstoff bestückt ist (7) um die Gewichte abzufedern. Oberhalb des Fingerhandgriffes ist der Sicherheitsdeckel (8) um das Gewicht nach vom gut zu kontrollieren. Der Absatz (9), welcher ein vorgleiten der zu transportierenden Kleiderbügel verhindern soll, ist für die Gewichtsverteilung verantwortlich. Der Steg (10) welcher von leichter Bauweise ist, dient als Stabilisator und Halter der ganzen Konstruktion.
